# EUROPÄISCHE PATENTSCHRIFT

(11) **EP 0 214 121 B1**
(45) Veröffentlichungstag und Bekanntmachung des Hinweises auf die Patenterteilung: **23.08.1989**
(21) Anmeldenummer: 86890242.0
(22) Anmeldetag: 29.08.1986
(51) Int. Cl.: A63B 21/00, A63B 23/00, A63B 71/04, A63G 33/00

(54) **Gerät zur Durchführung sportlich-spielerischer Wettbewerbe**
Device for staging sporting game competitions
Appareil pour la réalisation de concours et jeux sportifs

(30) Priorität: 30.08.1985 AT 2542/85; 19.03.1986 AT 724/86
(43) Veröffentlichungstag der Anmeldung: 11.03.1987
(73) Patentinhaber: Schnaitl, Matthias, A-5142 Eggelsberg (AT)
(72) Erfinder: Schnaitl, Matthias, A-5142 Eggelsberg (AT)
(74) Vertreter: Hübscher, Gerhard, Dipl.-Ing.

(56) Entgegenhaltungen:
- DE-A- 3 023 039
- US-A- 1 507 505
- US-A- 1 861 012
- US-A- 4 262 901
- US-A- 4 425 797

## Beschreibung

Die Erfindung betrifft ein Gerät zur Durchführung sportlichspielerischer Wettbewerbe nach dem einleitenden Teil des Anspruches 1.

Aus der US-A-775 309 ist ein entsprechendes Gerät bekanntgeworden, bei dem es sich um ein Übungsgerät zur Durchführung von Klimmzügen handelt, wobei vom Benützer zu ergreifende Handgriffe iln entsprechender Höhe an einer Waage aufgehängt sind und ein mit dem Kinn bei Erreichen der Klimmzuglage betätigbarer Auslöser für eine Glocke vorgesehen ist, so daß die vom jeweiligen Wettbewerber erbrachte Leistung aus dem überwundenen, eigenen Körpergewicht und der durch die Glockenschläge erfaßten Anzahl von Klimmzügen resultiert.

Ebenfalls das eigene Körpergewicht ist bei einem Sportgerät nach der US-A-1 861 012 anzuheben. Dieses Gerät besitzt eine schwenkbar gelagerte Plattform mit einem Standplatz für den Benützer und einen anzuhebenden Hebel, der über ein Hebelwerk auf die Plattform wirkt, so daß diese mit Hilfe des genannten Hebels angehoben werden kann. In das Hebelwerk ist ein das Verhältnis der wirksamen Hebelarme veränderndes Glied eingebaut, so daß die für das Anheben des eigenen Körpergewichtes aufzuwendende Kraft mit zunehmender Hublage zunimmt. Es sind Anzeigevorrichtungen vorgesehen, die stufenweise das Erreichen verschiedener Hublagen und damit die individuelle sportliche Leistung anzeigen.

Die US-A-4 262 901 betrifft ein Kraftrainingsgerät mit einer Liege für den Benützer und der Höhe nach einstellbaren Auflagen für eine Hantel. Eine Auflagengruppe bestimmt die Ausgangslage der Hantel. Weitere Auflagen sollen verhindern, daß die Hantel den Benützer verletzt oder erdrückt, wenn ihm die Kraft versagt. Anzeigevorrichtungen sind nicht vorhanden.

Die US-A-4 425 797 betrifft ein Kraftsportgerät mit einem mittels eines Handgriffes aus einem Haltegestell ausziehbaren Seilzug, wobei vorzugsweise das sogenannte Armdrücken imitiert werden soll und dementsprechend eine EIIbogenauflage unterhalb des Handgriffes angebracht ist. Das Seil kann gegen Federn ausgezogen werden. Es ist aber auch möglich, über Flaschenzüge und Umlenkrollen eine Plattform relativ zu einer Stützauflage zu verstellen und verformbare Körper, z. B. Bierdosen, einzulegen, die durch die aufgebrachte Kraft verformt werden. Überdies können Einrichtungen zur Messung des aufgebrachten Seilzuges und Zeitnehmereinrichtungen vorgesehen werden, die anzeigen, wie lange der Wettkämpfer die Belastungskraft aufgebracht hat.

Aus der DE-A-3 023 039 ist ein Übungsgerät mit einem an einer Säule geführten, mehrteiligen Hubgewicht bekannt, wobei die einzelnen Teile dieses Hubgewichtes zur Einstellung verschiedener Größen des anzuhebenden Gewichtes wahlweise kuppelbar und Handhaben für das Gewicht entsprechend der Körperhöhe einstellbar sind.

Aus der US-A-1 507 505 ist es bekannt, für Wettbewerbe, bei denen es auf die Treffsicherheit mit einem modifizierten, nur Stöpsel abschießenden Luftgewehr oder mit einem ähnlich wie beim sogenannten russischen Kegelspiel pendelfähig aufgehängten Gewicht ankommt, als Ziele aufblasbare Luftballons zu verwenden, die so getroffen werden müssen, daß sie gegen feststehend angebrachte Aufreißdorne schlagen und platzen. Nach einer Variante sind entsprechende Aufreißdorne am Gewicht des Pendels angebracht.

Die Erfindung betrifft demgegenüber ein Gerät zur Durchführung von Wettbewerben mit folkloristischem Einschlag, die den Charakter eines Kraftsportes aufweisen, meist aber als Spiel oder zur Belustigung ausgetragen werden.

Bei einem Maßkrug-Stemmwettbewerb ist es bisher üblich, die gefüllten Maßkrüge auf einer Theke oder einem Tisch abzustellen. Jeder Wettkämpfer ergreift einen Maßkrug und hat ihn nach einem Startzeichen mit gestrecktem Arm bis zur Augenhöhe anzuheben und solange als möglich in dieser Höhe festzuhalten. Dabei ist ein Anheben über die Augenhöhe hinaus und ein zu starkes Absenken unzulässig. Die Einhaltung der Regeln kann von einem Schiedsrichter überwacht werden. In der Praxis unterliegen die Regeln individuellen Auslegungen durch die Teilnehmer und dem allfälligen Schiedsrichter, so daß häufig Fehlentscheidungen über Gewinner und Verlierer vorkommen bzw. behauptet werden. Gleiches gilt übrigens für viele andere folkloristische Kraftsportwettbewerbe, bei denen die Zeitdauer der Überwindung einer Belastungskraft in vorgeschriebener Haltung eines Körperteiles maßgebend ist.

Ziel der Erfindung ist es, hier Abhilfe zu schaffen und ein Gerät zur Verfügung zu stellen, das die körperlichen Besonderheiten, insbesondere Größe und Armlänge der Teilnehmer berücksichtigt, sonst aber die Einhaltung gleicher Wettbewerbsbedingungen für jeden Wettkämpfer gewährleistet und eine objektive Erfassung der erbrachten Leistungen sowie der Rangordnung der Teilnehmer bei Gruppenbewerben ermöglicht.

Die gestellte Aufgabe wird durch die im kennzeichnenden Teil des Anspruches 1 angegebenen Merkmale gelöst.

Als Gewicht kann ein echter, mit Bier gefüllter Maßkrug, eine ein genau festgelegtes Gewicht aufweisende Maßkrugattrappe oder auch ein anderes eindeutig definiertes Gewicht vorgesehen sein, wobei nach einer anderen Möglichkeit die Stütze selbst mit einer Handhabe versehen ist, das vorgesehene Gewicht aufweist und aus einer Verriegelungsstellung freigebbar ist, so daß sie dann mittels der Handhabe in der gewählten Höhe zu halten ist.

Insbesondere bei Verwendung von Stoppuhren kann man das Gerät für Einzelwettbewerbe einsetzen. Meist sollen aber entsprechend dem Ursprung des Maßkrugstemmens Gruppenwettbewerbe für mehrere Teilnehmer gleichzeitig ausgetragen werden. Zu diesem Zweck wird eine Ausbildung nach Anspruch 2 vorgesehen. Auch hier kann man zusätzlich zu einer einfachen Anzeige Stoppuhren vorsehen, die anzeigen, wie lange die einzelnen Teilnehmer die Wettbewerbsbedingungen erfüllt haben. Zusätzlich können Maximalwertspeicher vorgesehen sein, die den jeweils an dem Gerät erzielten Rekorden anzeigen.

Eine einfache Anpassung des Gerätes an verschiedene Körpermaße wird durch die Merkmale des Anspruches 3 gewährleistet.

Als Fühler, die auf die Verstellung des Gewichtes aus dem zugelassenen Aufenthahsbereich ansprechen, können verschiedene mechanische Begrenzungen, Schwenkhebel, Tasthebel usw., aber auch elektrische oder elektronische Berührungsfühler oder Lichtschranken gewählt werden. Man kann auch Anschläge vorsehen, die verhindern, daß das Gewicht über eine zulässige Höhe hinaus angehoben wird. Von den Fühlern lassen sich Schauzeichen oder andere akustische oder optische Signaleinrichtungen betätigen. Man kann auch Stoppuhren vorsehen, die anzeigen, wie lange das Gewicht innerhalb des zugelassenen Aufenthaltsbereiches festgehalten wurde.

Zur Belustigung des Publikums oder der Teilnehmer kann man für den Fühler eine Ausbildung nach Anspruch 4 wählen. Eine derartige Ausbildung der Anzeigeeinrichtung ist einfach und trägt zur Belustigung des Publikums und der Teilnehmer bei. Beim praktischen Gebrauch kann es durch Pendeln des Luftballons um die Schnur dazu kommen, daß der Luftballon bei verschiedenen Ausziehlängen der Schnur platzt, so daß dann vom Publikum Bedenken gegen die Objektivität der Messung erhoben werden. Ferner ist die Anzeigevorrichtung nur mit selbst schwebenden Luftballons brauchbar und es wird daher notwendig, die Luftballons kurz vor dem Bewerb oder während des Bewerbes mit einem gegenüber Luft leichten Gas zu füllen.

Um als Anzeigevorrichtung einen Luftballon beibehalten zu können, für den aber keine Leichtfüllung mehr notwendig ist und um zusätzlich die Ansprechgenauigkeit des Gerätes zu erhöhen, wird eine Ausbildung nach Anspruch 5 vorgesehen.

Der Luftballon kann hier in seiner Relativlage zu dem auf ihn zielenden Aufreißdorn relativ genau festgelegt werden, wobei ein nur mit Luft gefüllter Luftballon genügt.

Bei einer Ausbildung nach Anspruch 5 werden Stütze, Vertikalführung und Halterung für den Luftballon gemeinsam auf die jeweilige Augenhöhe des Benützers eingestellt. Bei dieser Ausführungsform wird davon ausgegangen, daß der Aufreißdorn unmittelbar über den Schnurzug betätigt, also bewegt wird. Nach einer Variante ist es jedoch möglich, den Aufreißdorn über eine Abschußvorrichtung zu betätigen, die mit einer spannbaren Feder versehen sein oder mit Gasdruck arbeiten kann. Hier kann der Schnurzug einen Anschlag verstellen, der in einer ganz bestimmten Auszugsstellung, die die Grenze des zugelassenen Aufenthaltsbereiches für das Gewicht definiert, einen Auslöser für die Abschußvorrichtung betätigt.

Bei einer Ausführung nach Anspruch 7 können über die beiden Kontakte Starten und Stoppen einer Zeitnehmung geschaltet werden, die dann genau anzeigt, wielange der Wettbewerber das Gewicht im zugelassenen Aufenthaltsbereich frei festgehalten hat.

Der Aufreißdorn kann als Pfeilbolzen ausgebildet sein und an seinem auf den Luftballon zielenden Ende eine Nadelspitze tragen. Sieht man eine eigene Abschußvorrichtung vor, wird man den Pfeilbolzen auf seinem ganzen Verstellweg in den Führungen lagern oder Fangvorrichtungen vorsehen, die verhindern, daß der Pfeilbolzen den Gerätebereich verläßt.

Die Halterung für den Luftballon kann gemäß Anspruch 10 ausgebildet sein.

Neben der Berücksichtigung der Körpergröße und der Armlänge der Wettbewerber kann man auch das Alter, das Geschlecht und/oder das Gewicht der einzelnen Teilnehmer durch genormte Vorgaben berücksichtigen. Eine solche Vorgabe kann durch verschieden schwere Gewichte für die Teilnehmer der einzelnen Klassen erfüllt werden. Man kann aber auch den Abstand der Stütze vom Standplatz gegenüber der ausgestreckten Armlänge verringern. Für exakte Wettbewerbe empfiehlt es sich, Maßkrugattrappen mit konstantem Gewicht zu verwenden oder die Maßkrüge beim Füllen auf einer Waage auf gleiches Gewicht zu bringen.

Weitere Einzelheiten und Vorteile des Erfindungsgegenstandes entnimmt man der nachfolgenden Zeichnungsbeschreibung.

In der Zeichnung ist der Erfindungsgegenstand beispielsweise veranschaulicht. Es zeigt
Fig. 1 ein einfaches Gerät in Rückansicht,
Fig. 2 das Gerät nach Fig. 1 in Seitenansicht, wobei ein Wettbewerbsteilnehmer strichliert angedeutet wur de und
Fig. 3 den Oberteil eines weiteren Gerätes schematisch in Seitenansicht.

Das Gerät besitzt ein Stützgestell mit einer Bodenplatte 1, hinteren Stehern 2 und einer vorderen Barriere 3, die als Standplatzbegrenzung für einen von ihr Aufstellung nehmenden Teilnehmer 4 dient. Das Gerät nach Fig. 1 und 2 besitzt drei solche Standplätze. Jedem Standplatz ist eine Säule 5 zugeordnet, die auf der Bodenplatte 1 mit Rollen 6 verfahrbar ist und zwischen mit Langlöchern 7 versehenen Leisten 8 geführt ist, die sich auf den Stehern 2 und an der Barriere 3 abstützen. Klemmschrauben mit Flügelmuttern 9 reichen durch die Langlöcher 7 und die Säule 5. Durch Anziehen der Flügelmuttern 9 kann jede Säule 5 in der gewählten Einstellung auf die Armlänge des jeweiligen Teilnehmers 4 festgestellt werden.

Nach Fig. 1 und 2 bilden die Säulen 5 Vertikalführungen, in denen Tragkonsolen 10 feststellbar geführt sind, die als Stütze für das Gewicht um Achsen 11 abklappbare Tische 12 tragen. Eine nicht dargestellte Verriegelung hält die Klapptische 12 in der dargestellten, auf Augenhöhe des Teilnehmers eingestellten Lage. Nach Lösen der Verriegelung klappt der jeweilige Tisch 12 nach unten. Zur gemeinsamen Betätigung der Verriegelung der einzelnen Tische 12 können Seilzüge vorgesehen werden.

Über jedem Tisch 12 ist eine einstellbare Latte 13 angebracht. Zur Einstellung des konstanten Abstandes zwischen der Latte 13 und dem in seiner verriegelten Stützstellung befindlichem Tisch 12 können strichliert eingezeichnete Anschläge 14 dienen. Es ist auch möglich, die Latten 13 mit den Konsolen 10 zu verbinden, so daß die Einhaltung des vorgeschriebenen Abstandes gewährleistet ist.

Auf jeden Tisch 12 wird ein gefüllter Maßkrug 15 gestellt. Die Schnur 16 eines mit einem Gas, das leichter als Luft ist, gefüllten Luftballones 17 wird durch eine Öse der Latte 13 geführt und am Henkel 18 des Maßkruges 15 befestigt. Rund um die Öse trägt die Latte 13 an der Oberseite Aufreißdorne 19.

Die Wettbewerbsteilnehmer nehmen vor der Barriere 3 Aufstellung und ergreifen ihren Maßkrug 15 am Henkel 18. Nun wird ein Auslöser betätigt, so daß die Tische 12 gemeinsam abklappen. Bei einer anderen Ausführung sieht man Schwenktische vor, die gemeinsam um die Säulen 5 ausgeschwenkt werden. Die Wettkämpfer haben nun die Aufgabe, den jeweiligen Maßkrug solange als möglich im zugelassenen Aufenthaltsbereich festzuhalten. Beispielsweise sieht man vor, daß der Luftballon 17, 20 cm über den Dornen 19 schwebt. Die Latte 13 verhindert jeweils ein zu hohes Anheben des Maßkruges. Wird der Maßkrug 15 von einem Teilnehmer zu nahe an den Körper herangezogen oder kann der Teilnehmer den Maßkrug 15 nicht mehr im zugelassenen Aufenthaltsbereich halten, dann zieht der Teilnehmer mit der Schnur 16 den Luftballon 17 an die Dorne 19 heran, die ihn aufstechen, so daß er platzt. Damit ist die Rangordnung von Sieger und Verlierer beim Wettbewerb eindeutig bestimmt.

Zur Erzielung einer größeren Genauigkeit und zur eindeutigen Bestimmung der erbrachten sportlichen Leistungen wird eine Ausbildung nach Fig. 3 gewählt, die in ihren mit gleichen Bezugszeichen versehenen Bauteilen jener nach den Fig. 1 und 2 entspricht.

Bei dem Gerät nach Fig. 3 ist an der zum Teilnehmer weisenden Seite auf der Säule 5 ein Längsträger 20 der Höhe nach verstellbar und feststellbar geführt, zu welchem Zweck beim Ausführungsbeispiel Führungsmanschetten 21 und Klemmschrauben 22 vorgesehen sind. Der Längsträger 20 trägt übereinander die Halterung 10 für die tischseitige, um das Scharnier 11 abklappbare, konsolenartig auskragende Stütze 12 mit einer Aufstellplatte 23 für einen Maßkrug 15, eine Konsole 24 und über dieser eine Ringstütze 25 für den Luftballon 17. Eine am Längsträger 20 über Langloch 26 und Feststellschraube 27 auf verschiedene Durchmesser des Luftballons 17 einstellbarer Arm 28 ist mit einer Ringhalterung 29 mit Befestigungsstück 30 für das Aufblasmundstück 31 des hier von unten her einhängbaren Luftballons 17 versehen.

Die Konsole 24 enthält eine Vertikalführung 32 für einen auf den Luftballon 17 zielenden Pfeilbolzen 33, der an einem nach oben vorstehenden Kopfteil 34, welcher sein Durchfallen durch die Führung 32 verhindert, eine Nadelspitze 35 trägt und an seinem unten aus der Führung 32 herausragenden Ende mit einer Umlenkrolle 36 versehen ist. Eine Schnur 37 ist mit dem einen Ende 38 neben der Führung 32 an der Konsole 24 befestigt und über die Umlenkrolle 36 und zwei weitere im Abstand voneinander angebrachte Umlenkrollen 39, 40 durch eine Öffnung in eine Platte 41 geführt. Eine unterhalb der Platte 41 angebrachte Öse 42 verhindert das Zurückfädeln der Schnur 37 durch die genannte Öffnung und legt die Ausgangslage des Pfeilbolzens 33 fest.

Der Maßkrug 15 wird über einen in seinen Henkel 18 eingeführten und durch die Öse 42 hindurchgezogenen Faden 43 mit der Öse 42 und damit der Schnur 37 verbunden.

Beim Wettbewerb hat auch hier der Teilnehmer die Aufgabe, den Maßkrug 15 am Henkel 18 zu ergreifen und im zugelassenen Aufenthaltsbereich festzuhalten, wobei dieser Aufenthaltsbereich durch die Auszuglänge der Schnur 37 definiert ist. Hat der Teilnehmer den meist mit Bier gefüllten Maßkrug 15 am Henkel 18 ergriffen, wird wieder über eine nicht dargestellte Auslösevorrichtung ein die Stütze 12 bis dahin in der dargestellten Lage festhaltender Riegel entfernt, so daß die Stütze 12 abklappt und der Teilnehmer nun den Maßkrug 15 frei am Henkel 18 festhalten muß. Kann der Teilnehmer den Maßkrug 15 nicht mehr im zulässigen Aufenthaltsbereich festhalten, trifft die Nadelspitze 35 auf den Luftballon 17 auf, so daß dieser platzt, wodurch das Ende des einzelnen Wettbewerbs angezeigt wird.

An der abklappbaren Stütze 12 ist ein Kontakt 44 vorgesehen, der beim Abklappen der Stütze 12 eine Zeitnehmervorrichtung 45 startet. Auf der Schnur 37 sitzt zwischen den beiden Rollen 39, 40 ein Anschlag 46, der in einer vorbestimmten Auszugstellung über einen Gegenanschlag 47 einen zweiten Zeitnehmerkontakt betätigt, über den die Zeitnehmervorrichtung 45 gestoppt wird, so daß die Zeit, für die der Teilnehmer den Maßkrug 15 im zugelassenen Aufenthaltsbereich festgehalten hat, erfaßt ist und auf einer Anzeigevorrichtung 48 angezeigt wird. Die Zeitnehmervorrichtung 45 und die Anzeigevorrichtung 48 können an beliebiger Stelle angebracht sein. Sie wurden nur im Blockschema angedeutet.

Um zu gewährleisten, daß bei unterschiedlich großen oder unterschiedlich aufreißempfindlichen Luftballons 17 der Zeitpunkt des Platzens des Luftballons möglichst mit dem Ende der Zeitnehmung bzw. objektiv dem Augenblick zusammenfällt, in dem das Gewicht 15 den zulässigen Aufenthaltsbereich verläßt, kann man den Pfeilbolzen 33 ähnlich wie einen Stockdegen ausbilden, in dem die Nadelspitze 35 durch eine Rast in einer in das Kopfstück 34 versenkten Lage gehalten und nach Lösung der Rast über einen Auslöser, der beispielsweise vom Anschlag 46 oder einem außen am Pfeilbolzen 33 befestigten Fühler betätigt wird, durch eine Feder aus dem Kopfstück 34 ausfahrbar ist. Bei dieser Ausführung kann es vorkommen, daß das Kopfstück 34 den Luftballon 17 bereits berührt, ehe die Auslösung der Nadelspitze 35 und damit die Zerstörung des Luftballons 17 erfolgt. Sowohl der Teilnehmer als auch die Zuschauer behalten aber die Möglichkeit, aus der Annäherung des Kopfstückes 34 an den Luftballon 17 festzustellen, wie nahe sich das Gewicht 15 an der Grenze des zulässigen Aufenthaltsbereiches befindet.

## Patentansprüche

1. Gerät zur Durchführung sportlichspielerischer Wettbewerbe, bei denen die Zeitdauer der Überwindung einer Belastungskraft eines Körperteiles des Wettbewerbers in vorgeschriebener Haltung maßgebend ist, mit einer Standplatzbegrenzung (1, 2, 3) für den bzw. jeden Wettbewerber (4) mit einem, mit einer Handhage (18) versehenen Gewicht (15), dessen Lage relativ zur Standplatzbegrenzung (1, 2, 3) entsprechend den individuellen Körpermaßen des Wettbewerbers (4) einstellbar ist, und mit einer Anzeigevorrichtung (17, 48), dadurch gekennzeichnet, daß für das insbesondere aus einem Maßkrug (15) bestehende Gewicht eine horizontal und vertikal auf die individuellen Körpermaße, insbesondere die Armlänge und die Schulter - bzw. die Augenhöhe des jeweiligen Wettbewerbers (4) einstellbare Stütze (12) vorgesehen ist, auf der das Gewicht (15) in einer Wartestellung aufruht, daß die Stütze (12) aus dieser Wartestellung in eine das Gewicht (15) freigebende Stellung verstellbar ist, so daß der Wettbewerber das Gewicht in vorgeschriebener Körperhaltung übernehmen kann und daß das Gewicht (15) mit einem Fühler (16, 17, 33, 37, 46) verbindbar ist, der auf den Austritt des Gewichtes (15) zumindest nach unten aus einem zugelassenen Aufenthaltsbereich anspricht und bei seinem Ansprechen die Anzeigevorrichtung (17, 18) betätigt und bzw. oder eine beim Verstellen der Stütze (12) in die Freigabestellung für das Gewicht (15) gestartete Zeitnehmereinrichtung (45) stoppt.

2. Gerät nach Anspruch 1, dadurch gekennzeichnet, daß mehrere Standplätze nebeneinander angeordnet und die Stützen (12) über einen Auslöser gleichzeitig in die das zugehörige Gewicht (15) freigebende Lage verstellbar sind.

3. Gerät nach Anspruch 1 oder 2, dadurch gekennzeichnet, daß eine als Standplatzbegrenzung dienende Schranke oder Barriere (3) auf einem Stützgestell (1) befestigt ist, das eine horizontale, quer zur Schranke angeordnete Führung bildet, entlang der eine Standsäule (5) zur Einstellung ihres Horizontalabstandes von der Schranke verstellbar und feststellbar angebracht ist, welche Standsäule einen auf eine wählbare Höhe einstellbaren klapp oder Schwenktisch (12) als Stütze für das Gewicht (15) trägt.

4. Gerät nach Anspruch 1 oder 2, dadurch gekennzeichnet, daß als Fühler ein mit dem Gewicht (15) über eine Schnur (16) verbindbarer Luftballon (17) dient und Führungen für die Schnur (16) vorgesehen sind, so daß der Luftballon (17) bei innerhalb des zugelassenen Aufenthaltsbereiches befindlichem Gewicht (15) im Abstand von Aufreißmitteln (19) schwebt, bei einer Verstellung des Gewichtes (15) aus dem zugelassenen Aufenthaltsbereich heraus aber mit diesen Aufreißmitteln (19) in Eingriff kommt, so daß er platzt.

5. Gerät nach einem der Ansprüche 1 bis 3, dadurch gekennzeichnet, daß als Anzeigeeinrichtung ein in einer Halterung (25 bis 30) befestigbarer Luftballon (17) dient und das Gewicht (15) über einen Schnurzug (37) einen in einer Führung (32) aus einer Ruhestellung auf den Luftballon (17) zu verstellbaren Aufreißdorn (33) betätigt, der beim Austritt des Gewichtes (15) aus dem zugelassenen Aufenthaltsbereich auf den Luftballon (17) trifft, so daß dieser platzt.

6. Gerät nach Anspruch 5, dadurch gekennzeichnet, daß übereinander und auf einem Traggestell (1) gemeinsam verstellbar die abklappbare Stütze (12) für das Gewicht (15), über dieser eine Vertikalführung (24, 32) für den nach oben ausstellbaren Aufreißdorn (33) und über diesem die Halterung (25 bis 30) für den Luftballon (17) angebracht sind, der Aufreißdorn (33) über einen um Umlenkrollen (36, 39,40) geführten Schnurzug (37) verstellbar ist und am Ende der Schnur (37) eine Öse (43) sitzt, in die ein mit dem Gewicht (15) verbindbarer Faden (43) eingehängbar ist.

7. Gerät nach Anspruch 5 oder 6, dadurch gekennzeichnet, daß ein Zeitnehmerkontakt (44) mit der Stütze (12) verbunden ist und auf der geführten Schnur (37) des Schnurzuges ein Anschlag (46) sitzt, der beim Ausziehen der Schnur (37) über einen festen Gegenanschlag (47) bzw. einen Kontakt einen zweiten Zeitnehmerkontakt betätigt.

8. Gerät nach einem der Ansprüche 5 bis 7, dadurch gekennzeichnet, daß der Aufreißdorn (33) als Pfeilbolzen (33, 34) ausgebildet ist und an seinem auf den Luftballon (17) zielenden Ende eine Nadelspitze (35) trägt.

9. Gerät nach Anspruch 8, dadurch gekennzeichnet, daß die Nadelspitze (35) durch eine Rast in einer in das Ende des Pfeilbolzens (34) versenkten Lage gehalten und nach Lösung der Rast über einen Auslöser (46, 47) durch eine Feder aus dem Ende des Pfeilbolzens (34) ausfahrbar ist.

10. Gerät nach einem der Ansprüche 5 bis 9, dadurch gekennzeichnet, daß die Halterung (25 bis 30) für den Luftballon (17) als Ringhalterung (39) ausgebildet ist, durch die der Luftballon (17) mit nach oben weisendem Aufblasmundstück (31) von unten her einhängbar ist, wobei zusätlich eine untere Stütze (25) für den Luftballon (17) vorgesehen ist, die eine Durchtrittsöffnung für den Aufreißdorn (33) freiläßt.

## Claims

1. An implement for carrying out sporting game competitions in which the time is decisive for which a load imposed by a force on a part of the body of a competitor in a prescribed posture is overcome, comprising a boundary (1, 2, 3) for a station area on which the or each competitor (4) is allowed to stand, a weight (15), which is provided with a handle (18) and the position of which relative to the boundary of said station area is adjustable in dependence on the dimensions of the individual competitor, and an indicating device (17, 48), characterized in that a support (12) is provided for the weight, which particularly consists of a beer mug (15), said support is horizontally and vertically adjustable for adaptation to the individual dimensions of the body of the competitor (4), particularly to his arm length and the height of his shoulder or eyes, the weight (15) rests on said support in a stand-by position, the support (12) is adjustable from said stand-by position to a position in which the weight (15) is released so that the competitor can take over the weight in a prescribed posture of his body, and the weight (15) is adapted to be connected to a feeler (16, 17, 33, 37, 46), which responds to the exit of the weight (15) at least downwardly from a permissible space and upon its response actuates the indicating device (17, 18) and/or stops a timekeeping device (45), which has been started when the support (12) was adjusted to the position for releasing the weight (15).

2. An implement according to claim 1, characterized in that a plurality of stations are arranged one beside the other and the supports (12) are simultaneously adjustable by a release member to the position in which the associated weight (15) is released.

3. An implement according to claim 1 or 2, characterized in that a bar or barrier (3) serving as a station area boundary is secured to a supporting frame (1), which constitutes a horizontal track, which extends transversely to the bar, a column (5) is adjustable along said track for adjusting the horizontal spacing of the column from the bar and is adapted to be fixed in position and carries a hinged or pivoted deck (12), which is adjustable to a selectable height and constitutes a support for the weight (15).

4. An implement according to claim 1 or 2, characterized in that a balloon (17), which is adapted to be connected to the weight (15) by a string (16), serves as a feeler and guides are provided for the string so that when the weight (15) is disposed within the permissible space the

balloon (17) will float at a distance from tearing means (19) but after an adjustment of the weight (15) from the permissible space will engage said tearing means (19) so that the balloon will then burst.

5. An implement according to any of claims 1 to 3, characterized in that a balloon (17) which is adapted to be fixed in a holder (25 to 30) serves as an indicating device and the weight (15) carries by means of a string drive (37) a tearing spike (33), which is adjustable from a position of rest towards the balloon (17) and which when the weight (15) leaves the permissible space will engage the balloon (17) so that the latter bursts.

6. An implement according to claim 5, characterized in that the support (12) for the weight (15), which support is adapted to be swung down, a vertical track (24, 32) for the tearing spike (33), which is movable upwardly against the balloon, which vertical track is disposed over the support, and the holder (25) for the balloon (17), which holder is disposed over said tearing spike, are arranged one over the other and are adjustable in unison on a carrying frame (1), the tearing spike (33) is adjustable by a rope drive (37), which is trained around deflecting pulleys (36, 39, 40), an eyelet (43) is fixed to the end of the string (37), and a thread (43), which is adapted to be connected to the weight (15), is adapted to be hung into said eyelet (43).

7. An implement according to claim 5 or 6, characterized in that a timekeeper contact (44) is connected to the support (12) and a stop (46) is mounted on the guided string (37) of the string drive and upon a pulling of the string (37) actuates a second timekeeper contact by means of a fixed counterstop (47) and/or a contact.

8. An implement according to any of claims 5 to 7, characterized in that the tearing spike (33) consists of an arrow bolt (33, 34) and at that end which is directed to the balloon (17) carries a needle point (35).

9. An implement according to claim 8, characterized in that the needle point (35) is held by detent means in a position in which the needle point is retracted in the end of the pointed bolt and when the detent means have been released by a release member (46, 47) the needle point is adapted to be extended from the end of the pointed bolt (34) by a spring.

10. An implement according to any of claims 5 to 9 characterized in that the holder (25 to 30) for the balloon (17) consists of an annular holder (39), through which the balloon (17) is insertable from below with an upwardly directed inflating mouthpiece (31), and a lower support (25) for the balloon (17) is additionally provided and leaves an opening through which the tearing spike (33) is adapted to move.

## Revendications

1. Appareil pour la réalisation de concours et jeux sportifs dans lequel le temps pour triompher d'une force de charge d'une partie du corps du concurrent dans une posture prescrite est décisive, comprenant une limitation (1, 2, 3) de l'emplacement pour le ou chaque joueur (4) respectivement, un poids (15) pourvu d'une poignée (18) et dont la position relative à la limitation (1, 2, 3) de l'emplacement peut être ajustée conformément aux mensurations concurrent (4), et un moyen indicateur (17, 48), caractérisé en ce que pour le poids formé en particulier par une cruche (15) on a prévu un support (12) ajustable horizontalement et verticalement conformément aux mensurations individuelles, en particulier la longueur des bras et la hauteur des épaules ou des yeux, respectivement, du concurrent (4) respectif et sur lequel le poids (15) repose dans la position d'attente, que le support (12) peut être ajusté à partir de cette position d'attente dans une position libérant le poids (15) de sorte que le concurrent peut reprendre le poids dans la posture prescrite et que le poids (15) peut être relié à un détecteur (16, 17, 33, 37, 46) qui répond à la sortie du poids (15) au moins vers le bas à partir d'une zone de séjour permise et qui, quand il réagit, actionne le moyen indicateur (17, 18) et, respectivement ou, arrête un moyen de mesure du temps (45) démarré par le déplacement du support (12) dans la position de libération pour le poids (15).

2. Appareil selon la revendication 1, caractérisé en ce que plusieurs emplacements sont disposés l'un à côté de l'autre et que les supports (12) peuvent être simultanément déplacés dans la position libérant le poids (15) associé au moyen d'un déclencheur.

3. Appareil selon la revendication 1 ou 2, caractérisé en ce qu'une barre ou barrière (3) servant de limitation de l'emplacement est fixée sur un châssis de support (1) qui forme un guide horizontal disposé de façon transversale à la barre et le long duquel une colonne verticale (5) est installée de façon à pouvoir être ajustée et fixée pour ajuster sa distance horizontale de la barrière, ladite colonne portant comme support pour le poids (15) une table (12) rabattable ou pivotable ajustable dans une hauteur pouvant être choisie.

4. Appareil selon la revendication 1 ou 2, caractérisé en qu'un ballon (17) pouvant être relié au moyen d'une ficelle (16) au poids (15) sert de détecteur et que des guides sont prévus pour la ficelle (16) de sorte que le ballon (17), quand le poids (15) se trouve dans la zone de séjour permise, plane à une certaine distance de moyens de déchirement (19), et qui, lors d'un déplacement du poids (15) hors de la zone de séjour permise, s'engage dans ces moyens de déchirement (19) de sorte qu'il crève.

5. Appareil selon l'une des revendications 1 à 3, caractérisé en ce qu'un ballon (17) fixé dans un moyen de retenue (25 à 30) sert de moyen indicateur et que le poids (15) actionne au moyen de traction à ficelle une broche de déchirement (33) pouvant être déplacée dans un moyen de guidage (32) à partir de sa position de repos vers le ballon (17), la broche de déchirement touchant le ballon lors de la sortie du poids (15) de la zone de séjour permise de sorte que celui-ci crève.

6. Appareil selon la revendication 5, caractérisé en ce que sont fixés l'un au dessus de l'autre et de façon à pouvoir être déplacés en même temps sur un châssis (1): le support rabattable (12) pour le poids (15), au dessus de celui-ci un guide vertical (24, 32) pour la broche de déchirement (33) pouvant être déplacée vers le haut et au dessus de celui-ci, le moyen de retenue (25 à 30) pour le ballon (17), que la broche de déchirement (33) peut être déplacée par l'intermédiaire d'un moyen de traction (37) à cordon guidé par despoulies de renvoi (36, 39, 40) et qu'un anneau (42) se trouve à la fin du cordon (37) dans lequel un fil (34) pouvant être relié au poids (15) peut être accroché.

7. Appareil selon la revendication 5 ou 6, caractérisé en ce qu'un contact chronométreur (44) est relié au support (12) et qu'un arrêt se trouve sur le cordon guidé (37) du moyen de traction à cordon qui actionne lors du déroulement du cordon (37) un deuxième contact chronométreur au moyen d'un contre-arrêt (47) ou contact.

8. Appareil selon l'une des revendications 5 à 7, caractérisé en ce que la broche de déchirement (33) est une broche en forme de flèche (33, 34) et porte une pointe d'aiguille (35) à son extrémité pointée vers le ballon (17).

9. Appareil selon la revendication 8, caractérisé en ce que la pointe d'aiguille (35) est maintenue au moyen d'un cran d'arrêt dans une position noyée à l'extrémité de la broche en forme de flèche (34) et est sortie au moyen d'un ressort de l'extrémité de la broche en forme de flèche (34) après le déclenchement du cran d'arrêt au moyen d'un déclencheur (46, 47).

10. Appareil selon l'une des revendications 5 à 9, caractérisé en ce que le moyen de support (25 à 30) du ballon (17) est un support annulaire (39) dans lequel le ballon peut être accroché d'en bas avec le bout de gonflage (17) montrant vers le haut, un support inférieur (25) pour le ballon (17) étant prévu et qui laisse ouvert une ouverture pour le passage de la broche de déchirement (33).
